# EUROPÄISCHE PATENTSCHRIFT

(11) **EP 3 856 998 B1**
(45) Veröffentlichungstag und Bekanntmachung des Hinweises auf die Patenterteilung: **07.06.2023**
(21) Anmeldenummer: 20810891.0
(22) Anmeldetag: 17.11.2020
(51) Int. Cl.: E04F 15/02

(54) **FUSSBODENPANEEL MIT SEPARATEM CLIP FÜR DIE VERTIKALE VERRIEGELUNG**
FLOOR PANEL WITH SEPARATE CLIP FOR VERTICAL LOCKING
PANNEAU DE PLANCHER AVEC CLIP INDEPENDENT POUR LE VERROUILLAGE VERTICAL

(30) Priorität: 18.12.2019 DE 102019134858
(43) Veröffentlichungstag der Anmeldung: 04.08.2021
(73) Patentinhaber: Windmöller GmbH, 32832 Augustdorf (DE)
(72) Erfinder: EISERMANN, Ralf, 56812 Cochem (DE); HANHEIDE, Marcus, 32657 Lemgo (DE)
(74) Vertreter: Wagner Albiger & Partner Patentanwälte mbB
(86) Internationale Anmeldenummer: PCT/EP2020/082421
(87) Internationale Veröffentlichungsnummer: WO 2021/121835

(56) Entgegenhaltungen:
- WO-A1-2014/191861
- DE-A1-102005 002 297
- DE-U1-202009 004 530
- DE-U1-202017 101 029

## Beschreibung

Die Erfindung betrifft ein Set aus Fußbodenpaneelen mit einem ersten Fußbodenpaneel, das an einer Seitenkante ein erstes Halteprofil aufweist, und mit einem zweiten Fußbodenpaneel, das an einer Seitenkante ein zweites Halteprofil aufweist, das mit dem ersten Halteprofil durch eine im Wesentlichen vertikal gerichtete Abwärtsbewegung des zweiten Fußbodenpaneels verbindbar ist.

Aus der EP 1 159 497 B1 sind Fußbodenpaneele mit Halteprofilen bekannt, die sich durch eine vertikale Abwärtsbewegung miteinander verbinden lassen. Das erste Fußbodenpaneel wird dabei in die Verlegeebene gelegt bzw. befindet sich bereits in der Velegeebene des Fußbodenbelags, der durch das Verlegen der Fußbodenpaneele entstehen soll. Das zweite Fußbodenpaneel wird dann mit einem gewissen vertikalen Abstand zur Verlegeebene so positioniert, dass dessen zweites Halteprofil über dem ersten Halteprofil des ersten bereits verlegten Fußbodenpaneels angeordnet ist. Durch die vertikale Abwärtsbewegung des zweiten Fußbodenprofils lassen sich die beiden Halteprofile miteinander verbinden. Damit nach der erfolgten Abwärtsbewegung die miteinander verbundenen Halteprofile in vertikaler Richtung verriegelt sind, ist ein separater Clip vorgesehen, der in einer Clipnut des ersten Halteprofils eingesetzt ist. Der Clip ist im Wesentlichen L-förmig ausgebildet und weist einen Horizontalschenkel und einen Vertikalschenkel auf. An einem oberen Ende des Vertikalschenkels setzt eine Rastlasche an, die bei der Abwärtsbewegung des zweiten Fußbodenprofils nach unten und in Richtung des Vertikalschenkels gedrückt wird. Nach erfolgter Abwärtsbewegung des zweiten Fußbodenpaneels schnappt die Rastlasche wieder zurück und gelangt in eine Verriegelungsposition, in der die Rastlasche in einer Verriegelungsnut des zweiten Halteprofils liegt. Bei dieser Verriegelungsposition der Rastlasche ist es nicht möglich, das zweite Halteprofil gegenüber dem ersten Halteprofil wieder anzuheben. Die beiden Halteprofile sind somit in vertikaler Richtung verriegelt. Der separate Clip der EP 1 159 497 B1 weist zudem einen weiteren Fortsatz auf, der sich an einem dem Vertikalschenkel abgewandten Ende des Horizontalschenkels anschließt. Dieser weitere Fortsatz sorgt dafür, dass der Clip in der Clipnut gehalten wird und nicht herausfällt.

Ähnlich wie bei der EP 1 159 497 B1 sorgt auch der L-förmige Clip der DE 20 2009 004 530 U1 für eine vertikale Verriegelung von miteinander verbundenen Halteprofilen von Fußbodenpaneelen. Der Vertikalschenkel des Clips ist in einer Clipnut eines der Halteprofile angeordnet und erstreckt sich über die gesamte Höhe dieser Clipnut. Die DE 10 2005 002 297 A1 offenbart ebenfalls einen L-förmigen Clip, dessen Schenkel sich an den Begrenzungswänden der Clipnut anschmiegen. Die DE 10 2005 002 297 A1 offenbart alle Merkmale der Präambel von Anspruch 1.

Aus der US 2007/0006543 A1 sind weitere, durch eine Abwärtsbewegung zusammenfügbare Halteprofile zum Verbinden von Fußbodenpaneelen bekannt, Für eine vertikale Verriegelung sorgt ebenfalls ein separater Clip mit Rastlasche, Vertikalschenkel und Horizontalschenkel. Bei der Abwärtsbewegung drückt das Halteprofil des nach unten geführten Fußbodenpaneels gegen den Horizontalschenkel, wodurch dann der Vertikalschenkel und der Rastkörper in die Verriegelungsposition gedrückt werden. Der gesamte Clip wird somit beim Zusammenfügen der Halteprofile bewegt. Daher muss der Clip mit einem entsprechenden Spiel in der Clipnut eingesetzt sein. Der Clip sitzt somit lose in der Clipnut und kann leicht herausfallen.

Die DE 20 2007 000 310 U1 offenbart ebenfalls Fußbodenpaneele mit Halteprofilen und separatem Clip für die vertikale Verriegelung. Der Clip weist neben der beweglichen Rastlasche einen Einsetzabschnitt auf, der in einer gesonderten Ausnehmung der Clipnut sitzt. Damit der Clip nicht aus der Clipnut fällt, muss der Einsetzabschnitt in der Ausnehmung eingepresst oder in dieser festgeklebt werden, was zusätzlichen Montageaufwand bedeutet.

Der Erfindung liegt daher die Aufgabe zu Grunde, ein Set aus Fußbodenpaneelen mit Halteprofilen und einem separaten Clip für die vertikale Verriegelung bereitzustellen, die sich einfach herstellen und verbinden lassen.

Die der Erfindung zu Grunde liegende Aufgabe wird mit der Merkmalskombination gemäß Anspruch 1 gelöst. Ausführungsbeispiele der Erfindung können den Unteransprüchen zu Anspruch 1 entnommen werden.

Erfindungsgemäß ist vorgesehen, dass im eingesetzten Zustand des Clips in der Clipnut der Horizontalschenkel eine Spannkraft erzeugt, durch die das obere Ende des Vertikalschenkels gegen eine obere Begrenzungswand der Clipnut gedrückt wird. Der Clip ist in vertikaler Richtung in der Clipnut eingeklemmt, wodurch die Gefahr, dass er bei der Verlegung oder sonstigen Handhabung der Fußbodenpaneele aus der Clipnut fällt, praktisch ausgeschlossen ist. Aufgrund der Anlage des oberen Endes des Vertikalschenkels an der oberen Begrenzungswand der Clipnut ist die Position des Clips innerhalb der Clipnut genau vorgegeben, sodass der Clip mit der beweglichen Rastlasche bei der Abwärtsbewegung des zweiten Fußbodenpaneels zuverlässig in die Verriegelungsposition gelangen kann.

Der Begriff "Vertikalschenkel" schließt nicht aus, dass der Vertikalschenkel zu der Vertikalen, also zur der Normalen der Verlegeebene, geneigt ist. Der Neigungswinkel zur Vertikalen kann kleiner als 15 oder 10° sein. Der Horizontalschenkel kann zur Horizontalen bzw. zur Verlegeebene einen von 0 verschiedenen Neigungswinkel aufweisen. In einem Ausführungsbeispiel beträgt der Neigungswinkel des Horizontalschenkels zur Horizontalen weniger als 20 oder 15°.

In einem Ausführungsbeispiel erstreckt sich die obere Begrenzungswand der Clipnut im Wesentlichen in horizontaler Richtung. Ein Neigungswinkel der oberen Begrenzungswand zur horizontalen bzw. zur Verlegeebene ist bevorzugt kleiner als 15° oder gar 10°.

In einem Ausführungsbeispiel ist am oberen Ende des Vertikalschenkels ein Krallelement vorgesehen, dass sich an der oberen Begrenzungswand der Clipnut festhält. Das Krallelement kann dabei als Widerhaken fungieren, der sich in das Material, in der die Clipnut eingeformt ist, einschneidet und festhakt. Insbesondere soll das Krallelement bzw. der Widerhaken verhindern, dass nach dem Einsetzen des Clips in die Clipnut der Clip mit dem oberen Ende des Vertikalschenkels seitlich aus der Clipnut rutscht.

Der Horizontalschenkel des Clips stützt sich erfindungsgemäß mit einem äußeren Ende an einer unteren Begrenzungswand der Clipnut ab. In eingesetzten Zustand des Clips wird der Horizontalschenkel auf Biegung beansprucht und daher wie ein unter Last stehender Krag- oder Biegebalken verformt. Wird von einem geradlinigen Horizontalschenkel im unbelasteten Zustand ausgegangen, so ist der Horizontalschenkel im eingesetzten Zustand in der Clipnut, also im belasteten Zustand, gebogen oder gekrümmt.

Die untere Begrenzungswand ist von der oberen Begrenzungswand beabstandet und weist vorzugsweise zur horizontalen bzw. zur Verlegeebene eine ähnliche Neigung wie die obere Begrenzungswand auf. In einem Ausführungsbeispiel sind die untere Begrenzungswand und die obere Begrenzungswand parallel zueinander ausgeführt.

Zwischen einer unteren Seite des Horizontalschenkels und der unteren Begrenzungswand der Clipnut ergibt sich erfindungsgemäß ein Freiraum, der sich in horizontaler Richtung gesehen durchgehend von dem äußeren Ende des Horizontalschenkels bis zum Vertikalschenkel erstreckt. Ein durchgehender Freiraum ist dann gegeben, wenn der Horizontalschenkel sich ausschließlich nur mit seinem äußeren Ende an der unteren Begrenzungswand anliegt und ansonsten keinen Kontakt zur unteren Begrenzungswand des Clips hat. Eine Höhe des Freiraums kann ausgehend von dem äußeren Ende des Horizontalschenkels kontinuierlich ansteigen und ihr Maximum an dem Vertikalschenkel oder in seiner Nähe annehmen.

Erfindungsgemäß weist die Clipnut eine äußere Begrenzungswand auf, an der sich das äußere Ende des Horizontalschenkels in horizontaler Richtung abstützt. Somit ist eine Fixierung oder Verspannung des Clips in der Clipnut nicht nur in vertikaler Richtung (zwischen unterer Begrenzungswand und oberer Begrenzungswand), sondern auch in horizontaler Richtung möglich.

Ein Verhältnis einer Länge des Horizontalschenkels zu einer Länge des Vertikalschenkels kann Werte zwischen 0,8 und 1,2 annehmen. In einem Ausführungsbeispiel sind Vertikalschenkel und Horizontalschenkel näherungsweise gleich lang (in diesem Fall bedeutet dies für das obige Verhältnis, das es den Wert 1 hat oder nur leicht davon abweicht (Werte zwischen 0,9 und 1,1).

Das erste Fußbodenpaneel kann eine Dicke von 4 bis 12 mm aufweisen, wobei die Länge des Vertikalschenkels 30 bis 60 % der Dicke betragen kann. Beträgt beispielsweise die Dicke des Fußbodenpaneels 8 mm, so kann der Vertikalschenkel 2,4 bis 4,8 mm lang sein.

Vorzugsweise handelt es sich bei dem ersten Fußbodenpaneel und dem zweiten Fußbodenpaneel um baugleiche Fußbodenpaneele, so dass die obigen Ausführungen oder die folgenden Ausführungen zum ersten Fußbodenpaneel sinngemäß auch für das zweite Fußbodenpaneel gelten sollen. Das erste Fußbodenpaneel kann an einer ersten Seitenkante mit dem ersten Halteprofil und an einer zweiten, der ersten Seitenkante gegenüberliegenden Seitenkante mit dem zweiten Halteprofil ausgestattet sein.

Ein Winkel zwischen dem Horizontalschenkel und dem Vertikalschenkel kann im eingesetzten Zustand des Clips in der Clipnut größer als 90° sein. Im unbelasteten Zustand ist der Winkel zwischen Horizontalschenkel und Vertikalschenkel größer als der entsprechende Winkel im in die Clipnut eingesetzten Zustand des Clips, da der Horizontalschenkel beim Einsetzen in die Clipnut in Richtung des Vertikalschenkels verformt wird. Im unverformten Zustand des Clips kann der Winkel zwischen Horizontalschenkel und Vertikalschenkel Werte zwischen 100 und 120° annehmen.

Das zweite Halteprofil weist erfindungsgemäß ein nach unten gerichtetes Hakenelement auf, das eine in etwa vertikal verlaufende Verriegelungsfläche für die horizontale Verriegelung der Fußbodenpaneele ausbildet. Ein Neigungswinkel der Verriegelungsfläche zur Vertikalen ist vorzugsweise kleiner als 10°.

Das erste Halteprofil weist erfindungsgemäß eine untere Lippe und einen nach oben stehenden Absatz auf, der eine ebenfalls in etwa vertikal verlaufende Verriegelungsfläche zur unmittelbaren Anlage der Verriegelungsfläche des Hakenelements ausbildet. Vorzugsweise liegen die Verriegelungsfläche des Absatzes und die Verriegelungsfläche des Hakenelements vollflächig aufeinander auf. Im verbundenen Zustand sind somit das erste Halteprofil und das zweite Halteprofil in vertikaler Richtung (senkrecht zur Verlegeebene) und in horizontaler Richtung (in der Verlegeebene liegend und quer zur Längserstreckung des ersten und zweiten Halteprofils) verriegelt.

In das Hakenelement des zweiten Halteprofils kann eine Verriegelungsnut mit einer Anlagefläche für die Rastlasche eingeformt sein. In der Verriegelungsposition liegt die Rastlasche an der Anlagefläche der Verriegelungsnut an.

Die Anlagefläche kann zur Verlegeebene einen Winkel aufweisen, der Werte zwischen 30 und 60° annimmt. Somit handelt es sich bei der Anlagefläche der Verriegelungsnut nicht um eine vertikale oder im Wesentlichen vertikal ausgerichtete Fläche, sondern um eine zu Vertikalen deutlich geneigte Fläche. Bevorzuge Werte für diesen Winkel liegen zwischen 40 und 50°.

Das erste Fußbodenpaneel kann an einer weiteren Seitenkante ein drittes Halteprofil und das zweite Fußbodenpaneel an einer weiteren Seitenkante ein viertes Halteprofil aufweisen, wobei das dritte Halteprofil mit dem vierten Halteprofil zur Bildung einer vertikalen Verriegelung und einer horizontalen Verriegelung dieser Halteprofile verbunden werden kann. Das dritte Halteprofil und das vierte Halteprofil können derart beschaffen sein, dass das zweite Fußbodenpaneel mit dem ersten Fußbodenpaneel und mit einem dritten baugleichen Fußbodenpaneel durch eine einzige Schwenkbewegung gleichzeitig verbunden werden können. Die Methode des Verlegens mit einer solchen Schwenkbewegung wird auch als Folddown-Verlegetechnik bezeichnet. Alternativ ist es möglich, dass die Fußbodenpaneele an allen Seitenkanten mit einer vertikal gerichteten Abwärtsbewegung verbunden werden können.

Das erste Fußbodenpaneel weist vorzugsweise eine rechteckige Grundform auf, wobei das erste Halteprofil und das zweite Halteprofil an sich gegenüberliegenden kurzen Seitenkanten angeordnet sein können, während das dritte Halteprofil und das vierte Halteprofil an sich gegenüberliegenden langen Seitenkanten angeordnet sein können. Eine Länge der langen Seitenkanten kann 50 cm bis 2,40 m betragen. Eine Länge der kurzen Seitenkanten kann Werte zwischen 10 und 40 cm annehmen.

Das erste Halteprofil und das zweite Halteprofil können in einer Kernschicht des ersten Fußbodenpaneels eingeformt sein. Die Kernschicht kann aus holzbasierten Materialien wie MDF oder HDF oder auch aus Kunststoff wie PU oder PVC sein. Der Kunststoff kann mit mineralischen Füllstoffen wie Kreide gefüllt sein. Oberhalb der Kernschicht kann einer Dekorschicht vorgesehen sein, die ein Dekorpapier oder eine Dekorfolie umfassen kann. Bei der Dekorschicht kann es sich auch lediglich um einen digitalen Druck handeln, der auf die Kernschicht aufgebracht wird.

Die Dekorschicht kann eine oder mehrere Verschleißschichten umfassen, die die Dekorfolie, das Dekorpapier oder den Dekordruck schützen. Unterhalb der Kernschicht können ein Gegenzug und/oder eine Schalldämmschicht vorgesehen sein. Es ist auch denkbar, dass zwischen Dekorschicht und Kernschicht eine weiche oder elastische Schicht zur (weiteren) Schalldämmung vorgesehen ist.

Der Clip kann aus Kunststoff sein, der sich durch ein Extrusionsverfahren herstellen lässt. Als bevorzugte Kunststoff seien Acrylnitril-Butadien-StyrolCopolymere (ABS) genannt.

Anhand eines in der Zeichnung dargestellten Ausführungsbeispiels soll die Erfindung näher erläutert werden. Es zeigen:
- Figur 1: ein erstes Halteprofil und ein zweites Halteprofil im verbundenen Zustand mit einem separaten Clip; und
- Figur 2: den Clip der Figur 1 in einem unbelasteten Zustand (Figuren 2A und 2B).

Figur 1 zeigt einen Ausschnitt eines ersten Fußbodenpaneels, das mit 1 bezeichnet wird. An einer Seitenkante weist das erste Fußbodenpaneel 1 ein erstes Halteprofil 10 auf. Das erste Halteprofil 10 ist verbunden mit einem zweiten Halteprofil 30 eines zweiten Fußbodenpaneels 3, das ebenfalls nur im Ausschnitt dargestellt ist.

Das erste Halteprofil 10 weist eine untere Lippe 11 und einen sich daran anschließenden, nach oben stehenden Absatz 12 auf, der eine in etwa vertikal verlaufende Verriegelungsfläche 13 ausbildet. In einer Clipnut 14 ist ein separater Clip oder ein separates Verriegelungselement 50 eingesetzt, der bzw. das einen Horizontalschenkel 51, einen Vertikalschenkel 52 und eine Rastlasche 53 aufweist. Die Rastlasche 53 setzt an einem oberen Ende 54 des Vertikalschenkels 52 an. Das obere Ende 54 des Vertikalschenkels 52 liegt an einer oberen Begrenzungswand 15 der Clipnut 14 an. Die Begrenzungswand 15 verläuft hier horizontal, also parallel zur Verlegeebene E. In der Verlegeebene E liegen eine obere Außenfläche 1a des erstens Fußbodenpaneels 1 und eine obere Außenfläche 3a des zweiten Fußbodenelements 3.

Die Clipnut 14 weist eine untere Begrenzungswand 16 auf, an der sich der Horizontalschenkel 51 abstützt. Dabei stützt sich der Horizontalschenkel 51 mit einem äußeren Ende 55 an der unteren Begrenzungswand 16 ab. Der vertikale Abstand zwischen der oberen Begrenzungswand 15 und der unteren Begrenzungswand 16 der Clipnut 14 ist so bemessen, dass der Horizontalschenkel 51, wenn der Clip 50 in die Clipnut eingesetzt wird, verformt wird. Aufgrund der Elastizität des Materials, aus dem der Clip 50 ist, wird somit in dem Horizontalschenkel 51 eine Spannkraft erzeugt, durch die der Vertikalschenkel 52 und die Rastlasche 53 nach oben gegen die obere Begrenzungswand 15 gedrückt werden. Der verformte Horizontalschenkel 51 wirkt somit wie eine Druckfeder, die von unten gegen den Vertikalschenkel 52 drückt. Aufgrund des elastisch verformten Horizontalschenkels 51 ist die Position des Vertikalschenkels 52 und die Position der Rastlasche 53 innerhalb der Clipnut 14 und somit die Position der Rastlasche 53 relativ zum ersten Halteelement 10 genau festgelegt. Unabhängig davon, dass aufgrund von Fertigungstoleranzen der Abstand zwischen der oberen Begrenzungswand 15 und der unteren Begrenzungswand 14 leicht variieren kann und unabhängig davon, dass auch die Maße des Clips 50 fertigungsbedingt leicht variieren können, liegen das obere Ende 54 und die Rastlasche 53 immer mit einer gewissen Vorspannung an der oberen Begrenzung von 15 der Clipnut 14 an.

In horizontaler Richtung liegt das äußere Ende 55 des Horizontalschenkels 51 an einer äußeren Begrenzungswand 17 der Clipnut 14 an. Die äußere Begrenzungswand 17 nimmt dabei horizontal wirkende Kräfte auf, die von dem eingesetzten Clip 50 auf das erste Halteprofil 10 wirken. Am oberen Ende 54 des Vertikalschenkels 52 ist ein Krallelement 56 vorgesehen, das verhindert, dass das obere Ende 54 des Vertikalschenkels 52 und die Rastlasche 53 seitlich aus der Clipnut 14 rutscht.

Zwischen einer Unterseite des Horizontalschenkels 51 und der unteren Begrenzungswand 16 der Clipnut ergibt sich ein Freiraum 18, der sich durchgehend von dem äußeren Ende 55 des Horizontalschenkels 51 bis zu dem Vertikalschenkel 52 erstreckt. Eine Höhe dieses Freiraums 18 steigt beginnend bei 0 im Bereich des äußeren Endes 55 in Richtung des Vertikalschenkels 52 kontinuierlich an. Der Freiraum 18 verdeutlicht, dass der Horizontalschenkel 51 allein mit seinem äußeren Ende 55 an der unteren Begrenzungswand 16 anliegt.

Des weiteren weist die Clipnut 14 eine innere Begrenzungswand 19 an, an der der Vertikalschenkel 52 seitlich anliegt. Auch in horizontaler Richtung wird somit der Horizontalschenkel 51 als eine Druckfeder, durch die der Vertikalschenkel 52 seitlich gegen die innere Begrenzungswand 19 gedrückt wird. Der Horizontalschenkel 51 oder genauer gesagt dessen Verformung im eingesetzten Zustand des Clips 50 in der Clipnut 14 sorgt dafür, dass die Position des Vertikalschenkels 52 mit der Rastlasche 53 sowohl in vertikaler Richtung als auch in horizontaler Richtung bezogen auf die äußere Begrenzungswand 53 und die innere Begrenzungswand 19 der Clipnut 14 genau festgelegt sind.

Das zweite Halteprofil 30 des zweiten Fußbodenpaneels 3 umfasst ein nach unten gerichtetes Hakenelement 31, in das eine Verriegelungsnut 32 mit einer Anlagefläche 33 die Rastlasche 53 eingeformt ist. Ein Neigungswinkel dieser Anlagefläche 53 zur Verlegeebene E beträgt liegt hier in einem Bereich von 42 bis 48°.

Das zweite Halteprofil 30 bildet zudem eine in etwa vertikal verlaufende Verriegelungsfläche 34 die an der Verriegelungsfläche 13 des ersten Halteprofils 10 anliegt. Durch das Zusammenwirken der Verriegelungsflächen 34 und 13 sind die Halteprofile 10, 30 und somit die Fußbodenpaneele 1, 3 in horizontaler Richtung miteinander verriegelt. Das Zusammenwirken von der Anlagefläche 33 des zweiten Halteprofils 30 und der Rastlasche 53 sorgt für eine vertikale Verriegelung der Halteprofile 10, 30 bzw. der Fußbodenpaneele 1, 3.

Es wird darauf hingewiesen, dass das horizontale Verriegeln der Halteprofile 10, 30 bedingt durch die Verriegelungsflächen 13, 34 von dem Clip 50 und seiner Positionierung in der Clipnut 14 entkoppelt sind. So ist die äußere Begrenzungswand 17 von der Verriegelungsfläche 13 in horizontaler Richtung beabstandet. Die Verriegelungsfläche 34 liegt unmittelbar an der Verriegelungsfläche 13 an, ohne dass dabei Teile des Clips 50 zwischen diesen Verriegelungsflächen 13, 34 angeordnet sind.

Zum Verbinden der Halteprofile 10, 30 wird zunächst das erste Fußbodenpaneel 1 verlegt, sodass es mit seiner oberen Außenfläche 1a in der Verlegeebene E liegt. Das zweite Fußbodenpaneel 3 wird dann so positioniert, dass das zweite Halteprofil 30 genau oberhalb des ersten Halteprofils 10 angeordnet ist. Das zweite Fußbodenpaneel 3 mit dem zweiten Halteprofil 30 wird dann vertikal nach unten bewegt, wobei dann eine untere äußere Ecke 35 des zweiten Halteprofils 30, die im hier gezeigten Ausführung Beispiel ein Fase aufweist, gegen die Rastlasche 53 drückt. Dadurch wird die Rastlasche 53 in Richtung des Vertikalschenkels 52 geschwenkt, so dass das Hakenelement 31 an der Rastlasche 53 vorbei weiter nach unten geführt werden kann. Am Ende der Abwärtsbewegung des zweiten Fußbodenpaneels 3 schnappt die Rastlasche 53 in die Verriegelungsnut 32 und kommt zur Anlage an der Verriegelungsfläche 33. Bei der nach unten gerichteten Vertikalbewegung des zweiten Fußbodenpaneels 3a kann es sich um eine lineare Abwärtsbewegung oder auch um eine Schwenkbewegung handeln, bei der die Halteprofile 10, 30 wie die zwei Klinken einer Schere scherenartig aufeinander zu bewegt werden. Letztere Verbindungsart der Halteprofile 10, 30 ist bei der Folddown-Verlegetechnik gegeben, die beispielsweise aus der WO 01/75247 A1 bekannt ist.

Das erste Halteprofil 10 ist in eine Kernschicht 1b des ersten Fußbodenpaneels beispielsweise durch Fräsen eingeformt. In das Material der Kernschicht (beispielsweise MDF, HDF, Kunststoff wie PU oder PVC, WPC etc.) schneidet sich das oben beschriebene Krallelement 56 ein. Oberhalb der Kernschicht 1b ist rein schematisch eine Dekorschicht 1c dargestellt, die wiederum aus verschiedenen Schichten wie Dekorfolie/Dekorpapier, Nutz- oder Verschleißschicht etc. bestehen kann. Unterhalb der Kernschicht 1b ist - ebenfalls nur angedeutet - eine Rückenschicht 1d angeordnet, die einlagig oder mehrlagig sein kann. Die Rückenschicht 1d kann als Gegenzug für die Dekorschicht 1c und/oder als Dämmschicht fungieren. Das zweite Fußbodenpaneel weist den gleichen Schichtaufbau wie das erste Fußbodenpaneel auf (siehe Schichten 3c, 3b und 3d).

Die Figuren 2A und 2B zeigen den Clip 50 in Alleinstellung und in einem nicht verformten Zustand. In Zusammenschau mit der Figur 1 ist zu erkennen, dass im nicht verformten Zustand ein Winkel 57 zwischen dem Vertikalschenkel 52 und dem Horizontalschenkel 51 größer ist als im Zustand, in dem der Clip 50 in der Clipnut 14 eingespannt ist. Figur 2B zeigt als strichpunktierte Linie die Mittelachse 58 des nicht-verformten Horizontalschenkels 51 und ebenfalls als strichpunktierte Linie die Mittelachse 59 des verformten oder gebogenen Horizontalschenkels 51. Daraus wird deutlich, dass der Horizontalschenkel 51 sich wie ein Kragbalken verhält, der an seinem äußeren Ende mit einer Kraft beaufschlagt wird und sich entsprechend verformt. Im eingespannten Zustand des Clips 50 in der Clipnut 14 ist der Horizontalschenkel 51 somit nicht mehr geradlinig wie im unbelasteten Zustand, sondern gebogen. Insofern ist die Darstellung des Horizontalschenkels 51 in Figur 1 als geradlinig verlaufender Schenkel nur schematisch zu verstehen. Vielmehr ist der Horizontalschenkel 51 aufgrund der auf ihn wirkenden Kräfte gebogen, so wie dies durch die gebogene Mittellinie 59 in Figur 2B angedeutet ist.

In Figur 2A sind die Rastlasche 53 und der Horizontalschenkel 51 jeweils durch eine Schraffur hinterlegt. Wie oben bereits ausgeführt, wird beim Zusammenfügen der Halteprofile 10, 30 die Rastlasche 53 zunächst in Richtung des Vertikalschenkels 52 geschwenkt, um dann wieder zurück zu schnappen, um in die Verriegelungsposition zu gelangen. Bei diesem Verschwenken der Rastlasche 53 in Richtung des Vertikalschenkels 52 wird hauptsächlich das obere Ende 54 des Vertikalschenkels 52 verformt. Diese elastische Verformung des oberen Endes 54 bewirkt, dass die Rastlasche 53 in die Verriegelungsnut 32 zurückschnappt. Aufgrund ihrer vergleichsweise großen Dicke wird die Rastlasche 53 nicht oder kaum verformt. Vielmehr ist diese so auszulegen, dass sie die Aufgabe der vertikalen Verriegelung erfüllt und sich nicht verformt und einknickt, wenn im verbundenen Zustand der Halteprofile 10, 30 die Anlagefläche 33 von unten gegen die Rastlasche 53 drückt.

Aus Figur 2A gehen auch die Länge L1 für den Horizontalschenkel 51 und die Länge L2 für den Vertikalschenkel 52 hervor. In einem Ausführungsbeispiel liegt die Länge L1 in einem Bereich von 3,5 bis 3,9 mm, die Länge L2 liegt in einem Bereich von 2,9 bis 3,3 mm. Vorzugsweise liegt das Verhältnis L1/L2 zwischen 1 und 1,1.

### Bezugszeichenliste

- 1: erstes Paneel
- 1a: obere Außenfläche
- 1b: Kernschicht
- 1c: Dekorschicht
- 1d: Rückenschicht

- 3: zweites Fußbodenpaneel
- 3a: oberer Außenfläche
- 3b: Kernschicht
- 3c: Dekorschicht
- 3d: Rückenschicht

- 10: erstes Halteelement
- 11: untere Lippe
- 12: Absatz
- 13: Verriegelungsfläche
- 14: Clipnut
- 15: obere Begrenzungswand
- 16: untere Begrenzungswand
- 17: äußere Begrenzungswand
- 18: Freiraum
- 19: innere Begrenzungswand

- 30: zweites Halteprofil
- 31: Hakenelements
- 32: Verriegelungsnut
- 33: Anlagefläche
- 34: Verriegelungsfläche
- 35: äußere untere Spitze

- 50: Clip
- 51: Horizontalschenkel
- 52: Vertikalschenkel
- 53: Rastlasche
- 54: oberes Ende
- 55: äußeres Ende
- 56: Krallelement/Widerhaken
- 57: Winkel
- 58: geradlinige Mittellinie
- 59: gebogene Mittellinie

- E: Verlegeebene
- L1: Länge des Horizontalschenkels 51
- L2: Länge des Vertikalschenkels 53

## Patentansprüche

1. Set aus Fußbodenpaneelen mit einem ersten Fußbodenpaneel (1), das an einer Seitenkante ein erstes Halteprofil (10) aufweist, und mit einem zweiten Fußbodenpaneel (3), das an einer Seitenkante ein zweites Halteprofil (30) aufweist, das mit dem ersten Halteprofil (10) durch eine im Wesentlichen vertikal gerichtete Abwärtsbewegung des zweiten Fußbodenpaneels (3) verbindbar ist, wobei in einer Clipnut (14) des ersten Halteprofils (10) ein separater Clip (50) eingesetzt ist, der im Wesentlichen L-förmig ist und einen Horizontalschenkel (51), einen Vertikalschenkel (52) und eine an einem oberen Ende (54) des Vertikalschenkels (52) ansetzende Rastlasche (53) aufweist, die während oder nach der Abwärtsbewegung des zweiten Fußbodenpaneels (3) in eine Verriegelungsposition zur vertikalen Verriegelung der Halteprofile (10, 30) gelangt, wobei der Horizontalschenkel (51) sich mit einem äußeren Ende (55) an einer unteren Begrenzungswand (16) der Clipnut (14) abstützt, wobei die Clipnut (14) eine äußere Begrenzungswand (17) aufweist, an der sich das äußere Ende (55) des Horizontalschenkels (51) in horizontaler Richtung abstützt, wobei das zweite Halteprofil (30) ein nach unten gerichtetes Hakenelement (31) aufweist, das eine in etwa vertikal verlaufende Verriegelungsfläche (34) für die horizontale Verriegelung der Fußbodenpaneele aufweist, und wobei das erste Halteprofil (10) eine untere Lippe (11) und einen nach oben stehenden Absatz (12) mit einer in etwa vertikal verlaufenden Verriegelungsfläche (13) zur unmittelbaren Anlage an der in etwa vertikal verlaufenden Verriegelungsfläche (34) des Hakenelements (31) aufweist, **dadurch gekennzeichnet, dass** im eingesetzten Zustand des Clips (50) in der Clipnut (14) der Horizontalschenkel (51) eine Spannkraft erzeugt, durch die das obere Ende (53) des Vertikalschenkels (52) gegen eine obere Begrenzungswand (15) der Clipnut (14) gedrückt wird, wobei der Horizontalschenkel (51) im eingesetzten Zustand des Clips (50) in der Clipnut (14) auf Biegung beansprucht wird, und wobei sich zwischen einer unteren Seite des Horizontalschenkels (51) und der unteren Begrenzungswand (16) der Clipnut (14) ein Freiraum (18) ergibt, der sich von dem äußeren Ende (55) des Horizontalschenkels (51) bis zum Vertikalschenkel (52) erstreckt.

2. Set aus Fußbodenpaneelen nach Anspruch 1, **dadurch gekennzeichnet, dass** am oberen Ende (54) des Vertikalschenkels (52) ein Krallelement (56) vorgesehen ist, das sich an der oberen Begrenzungswand (15) der Clipnut (14) festhält.

3. Set aus Fußbodenpaneelen nach Anspruch 1 oder 2, **dadurch gekennzeichnet, dass** ein Verhältnis einer Länge (L1) des Horizontalschenkels (51) zu einer Länge (L2) des Vertikalschenkels (52) zwischen 0,8 und 1,2 beträgt.

4. Set aus Fußbodenpaneelen nach einem der Ansprüche 1 bis 3, **dadurch gekennzeichnet, dass** ein Winkel (57) zwischen Horizontalschenkel (51) und Vertikalschenkel (52) im eingesetzten Zustand des Clips (50) in der Clipnut (14) größer als 90° ist.

5. Set aus Fußbodenpaneelen nach einem der Ansprüche 1 bis 4, **dadurch gekennzeichnet, dass** in das Hakenelement (31) eine Verriegelungsnut (32) mit einer Anlagefläche (33) für die Rastlasche (53) eingeformt ist.

6. Set aus Fußbodenpaneelen nach Anspruch 5, **dadurch gekennzeichnet, dass** die Anlagefläche (33) zur Verlegeebene (E) einen Winkel von 40 bis 50° aufweist.

7. Set aus Fußbodenpaneelen nach einem der Ansprüche 1 bis 6, **dadurch gekennzeichnet, dass** das erste Fußbodenpaneel (1) an einer weiteren Seitenkante ein drittes Halteprofil und das zweite Fußbodenpaneel (3) an einer weiteren Seitenkante ein viertes Halteprofil aufweisen, wobei das dritte Halteprofil mit dem vierten Halteprofil zur Bildung einer vertikalen Verriegelung und einer horizontalen Verriegelung verbindbar ist.

## Claims

1. Set consisting of floor panels having a first floor panel (1) which has a first holding profile (10) on a side edge, and having a second floor panel (3) which has a second holding profile (30) on a side edge which is connectable with the first holding profile (10) by means of a substantially vertically oriented downwards movement of the second floor panel (3), wherein a separate clip (50) is set into a clip groove (14) of the first holding profile (10), which separate clip is substantially L-shaped and has a horizontal leg (51), a vertical leg (52) and a snap-in tab (53), starting at an upper end (54) of the vertical leg (52), which, during or after the downwards movement of the second floor panel (3), reaches a locking position for the vertical locking of the holding profiles (10, 30), wherein the horizontal leg (51) rests with an outer end (55) on a lower delimiting wall (16) of the clip groove (14), wherein the clip groove (14) has an outlet delimiting wall (17) on which the outer end (55) of the horizontal leg (51) rests in the horizontal direction, wherein the second holding profile (30) has a hook element (31) oriented downwardly which has an approximately vertically extending locking surface (34) for the horizontal locking of the floor panels, and wherein the first holding profile (10) has a lower lip (11) and a heel (12) standing upright having an approximately vertically extending locking surface (34) of the hook element (31) **characterised in that** when the clip (50) is inserted in the clip groove (14) the horizontal leg (51) generates a tensioning force by means of which the upper end (53) of the vertical leg (52) is pressed against an upper delimiting wall (15) of the clip groove (14), wherein, when the clip (50) is inserted in the clip groove (14), the horizontal leg (51) is subjected to bending stress, and wherein a free space (18) results between a lower side of the horizontal leg (51) and the lower delimiting wall (16) of the clip groove (14), which free space extends from the outer end (55) of the horizontal leg (51) as far as the vertical leg (52).

2. Set consisting of floor panels according to claim 1, **characterised in that** a claw element (56) is provided on the upper end (54) of the vertical leg (52) which grips onto the upper limiting wall (15) of the clip groove (14).

3. Set consisting of floor panels according to claim 1 or 2, **characterised in that** a ratio of a length (L1) of the horizontal leg (51) to a length (L2) of the vertical leg (52) is between 0.8 and 1.2.

4. Set consisting of floor panels according to any of claims 1 to 3, **characterised in that** when the clip (50) is inserted in the clip groove (14), an angle (57) between horizontal leg (51) and vertical leg (52)ls greater than 90°.

5. Set consisting of floor panels according to any of claims 1 to 4, **characterised in that** a locking groove (32) having an abutment surface (33) for the snap-in tab (53) is formed in the hook element (31).

6. Set consisting of floor panels according to claim 5, **characterised in that** the abutment surface (33) has an angle of 40 to 50° to the laying plane (E).

7. Set consisting of floor panels according to any of claims 1 to 6, **characterised in that** the first floor panel (1) has on a further side edge a third holding profile, and the second floor panel (3) has on a further side edge a fourth holding profile, wherein the third holding profile is connectable with the fourth holding profile for the formation of a vertical locking and a horizontal locking.

## Revendications

1. Ensemble de panneaux de plancher avec un premier panneau de plancher (1) qui présente sur un bord latéral un premier profilé de retenue (10), et avec un second panneau de plancher (3) qui présente sur un bord latéral un deuxième profilé de retenue (30), lequel peut être relié au premier profilé de retenue (10) par un mouvement descendant sensiblement vertical du second panneau de plancher (3), dans lequel un clip séparé (50) est inséré dans une rainure de clip (14) du premier profilé de retenue (10), lequel clip est sensiblement en forme de L et présente une branche horizontale (51), une branche verticale (52) et une patte d'encliquetage (53) s'appliquant à une extrémité supérieure (54) de la branche verticale (52), laquelle parvient, pendant ou après le mouvement descendant du second panneau de plancher (3), dans une position de verrouillage pour verrouiller verticalement les profilés de retenue (10, 30), dans lequel la branche horizontale (51) s'appuie avec une extrémité extérieure (55) sur une paroi de délimitation inférieure (16) de la rainure de clip (14), dans lequel la rainure de clip (14) présente une paroi de délimitation extérieure (17) sur laquelle s'appuie l'extrémité extérieure (55) de la branche horizontale (51) dans une direction horizontale, dans lequel le deuxième profilé de retenue (30) présente un élément de crochet (31) orienté vers le bas, lequel présente une surface de verrouillage (34) s'étendant approximativement verticalement pour le verrouillage horizontal des panneaux de plancher, et dans lequel le premier profilé de retenue (10) présente une lèvre inférieure (11) et un épaulement (12) s'étendant vers le haut avec une surface de verrouillage (13) s'étendant à peu près verticalement pour un appui direct sur la surface de verrouillage (34) s'étendant à peu près verticalement de l'élément de crochet (31), **caractérisé en ce que**, lorsque le clip (50) est inséré dans la rainure de clip (14), la branche horizontale (51) produit une force de serrage par laquelle l'extrémité supérieure (53) de la branche verticale (52) est pressée contre une paroi de délimitation supérieure (15) de la rainure de clip (14), dans lequel la branche horizontale (51) est sollicitée en flexion lorsque le clip (50) est inséré dans la rainure de clip (14), et dans lequel il se forme entre un côté inférieur de la branche horizontale (51) et la paroi de délimitation inférieure (16) de la rainure de clip (14) un espace libre (18) qui s'étend de l'extrémité extérieure (55) de la branche horizontale (51) jusqu'à la branche verticale (52).

2. Ensemble de panneaux de plancher selon la revendication 1, **caractérisé en ce qu'**un élément de griffe (56) est prévu à l'extrémité supérieure (54) de la branche verticale (52), qui s'accroche à la paroi de délimitation supérieure (15) de la rainure de clip (14).

3. Ensemble de panneaux de plancher selon la revendication 1 ou 2, **caractérisé en ce qu'**un rapport entre une longueur (L1) de la branche horizontale (51) et une longueur (L2) de la branche verticale (52) est compris entre 0,8 et 1,2.

4. Ensemble de panneaux de plancher selon l'une quelconque des revendications 1 à 3, **caractérisé en ce qu'**un angle (57) entre la branche horizontale (51) et la branche verticale (52) est supérieur à 90° lorsque le clip (50) est inséré dans la rainure de clip (14).

5. Ensemble de panneaux de plancher selon l'une quelconque des revendications 1 à 4, **caractérisé en ce qu'**une rainure de verrouillage (32) avec une surface d'appui (33) pour la patte d'arrêt (53) est formée dans l'élément de crochet (31).

6. Ensemble de panneaux de plancher selon la revendication 5, **caractérisé en ce que** la surface d'appui (33) présente un angle de 40 à 50° par rapport au plan de pose (E).

7. Ensemble de panneaux de plancher selon l'une quelconque des revendications 1 à 6, **caractérisé en ce que** le premier panneau de plancher (1) présente un troisième profilé de retenue sur un autre bord latéral et le second panneau de plancher (3) présente un quatrième profilé de retenue sur un autre bord latéral, dans lequel le troisième profilé de retenue peut être relié au quatrième profilé de retenue pour former un verrouillage vertical et un verrouillage horizontal.
